# EUROPÄISCHE PATENTSCHRIFT

(11) **EP 1 722 443 B1**
(45) Veröffentlichungstag und Bekanntmachung des Hinweises auf die Patenterteilung: **09.07.2008**
(21) Anmeldenummer: 06009763.1
(22) Anmeldetag: 11.05.2006
(51) Int. Cl.: H01R 12/08, H01R 12/24, H01R 13/627, H01R 43/26

(54) **Verbinder für ein Bandkabel**
Connector for a ribbon cable
Connecteur pour câble-ruban

(30) Priorität: 13.05.2005 DE 102005022291
(43) Veröffentlichungstag der Anmeldung: 15.11.2006
(73) Patentinhaber: Yamaichi Electronics Deutschland GmbH, 81829 München (DE)
(72) Erfinder: Pommerenke, Lars, 83022 Rosenheim (DE); Heinzl, Bernd, 85658 Egmating (DE)
(74) Vertreter: Müller-Boré & Partner Patentanwälte

(56) Entgegenhaltungen:
- DE-A1- 19 633 933
- US-A- 4 188 086
- US-A- 4 695 108
- US-A- 5 921 808
- US-A1- 2001 029 129

## Beschreibung

Die vorliegende Erfindung betrifft einen Verbinder für ein Bandkabel, die Verwendung eines derartigen Verbinders und ein Verfahren zum Verbinden eines Bandkabels.

In vielen elektrischen/elektronischen Geräten wird heutzutage beispielsweise für Busleitungen ein Flachbandkabel mit mehreren Leitern verwendet. Bei einem derartigen Flachbandkabel sind eine Vielzahl von Leitern in eine Isolierstoff-Folie eingebettet, wobei die einzelnen Leiter einen geringen Querschnitt und einen geringen Abstand voneinander aufweisen. Um ein derartiges Flachbandkabel beispielsweise mit einer Schaltkreistafel bzw. einer Platine innerhalb eines Geräts zu verbinden, ist es erforderlich, ein Ende des Flachbandkabels mit einem geeigneten Verbinder bzw. Stecker zu verbinden. Auf herkömmliche Weise werden hierzu die Leiter des Flachbandkabels an einem Ende des Flachbandkabels freigelegt und dieses Ende wird in einen geeigneten Verbinder eingelegt, der eine federbelastete Klappe aufweist, die das Ende des Flachbandkabels klemmt. Durch diese Klemmung erfolgt eine Kontaktierung der Flachbandleiter.

Ein Nachteil dieses Stands der Technik liegt in der Tatsache, daß eine fehlerfreie Kontaktierung nicht immer gewährleistet ist. Beispielsweise kann ein zu schmales Flachbandkabel zu Kontaktierungsfehlern führen. Darüber hinaus ist eine derartige Verbindung eines Flachbandkabels insbesondere bei Vibrationen störanfällig.

Ein weiterer Nachteil dieses Stands der Technik liegt in der Tatsache, daß ein derartiger Verbinder einen verhältnismäßig großen Einbauraum benötigt, um eine Betätigung der federbelasteten Klappe zu gewährleisten. Einer Miniaturisierung der entsprechenden elektrischen/elektronischen Geräte sind somit Grenzen gesetzt.

DE 196 33 933 A offenbart einen Bandkabel-Verbinder, der an ein Ende eines Flachbandkabels angegossen wird und ein Paar Rastarme an seinen kurzen Seiten zum Einrasten an einem Gegenstecker aufweist. Auch dieser Bandkabel-Verbinder benötigt einen verhältnismäßig großen Einbauraum, um eine Betätigung des Paars Rastarme mit zwei Fingern zu gewährleisten. Darüber hinaus erhöhen sich die Fertigungskosten aufgrund des Vergießens des Bandkabels mit dem Bandkabel-Verbinder.

US-A-5 921 808 beschreibt einen Bandkabeleinsteckverbinder mit einer an einem Ende des Bandkabels vorgesehenen Verriegelungsrippe, die beim Einsetzen des Bandkabels in eine Öffnung des Einsteckverbindergehäuses mit einem Verriegelungsarm und einer Verriegelungsschulter zusammenwirkt.

US-A-4 188 086 offenbart einen Verbinder zum Abschließen von flexiblen parallelen Leitern mit einem Steckerteil, um das die Gruppe paralleler Leiter herum gebogen ist und einem Buchsenteil, in das das Steckerteil mit den parallelen Leitern eingesetzt wird.

Die Aufgabe der vorliegenden Erfindung besteht in der Schaffung eines neuartigen Bandkabel-Verbinders, der die Nachteile des Stands der Technik vermeidet und insbesondere eine geringe Baugröße aufweist und einen minimalen Einbauraum benötigt sowie mit geringen Herstellungskosten herstellbar ist. Darüber hinaus soll dieser Bandkabel-Verbinder in vorteilhaften Verwendungen zum Einsatz kommen und es soll ein korrespondierendes Verfahren zum Verbinden eines Bandkabels geschaffen werden.

Diese Aufgabe wird erfindungsgemäß mit einem Verbinder nach Anspruch 1, einem Verfahren nach Anspruch 9 und einem Verfahren nach Anspruch 10 gelöst. Vorteilhafte Weiterbildungen der Erfindung sind Gegenstand der abhängigen Ansprüche.

Der erfindungsgemäße Verbinder für ein Bandkabel weist folgende Bauteile auf:
ein Versteifungsendstück zum Versteifen eines Endes des Bandkabels mit einer Versteifungsplatte zum Anbringen des Endes des Bandkabels,
eine rechteckigen Buchse mit einer langen Seitenwand und einer kurzen Seitenwand und Kontaktelementen, die in einer Öffnung der Buchse angeordnet sind, und
einen schwenkbaren Rastarm, der an einer langen Seitenwand der Buchse angebracht ist und ein Scharnier aufweist, um ein Verschwenken des Rastarms zu ermöglichen, wobei der Rastarm an einem Ende ein Rastelement zum in Eingriff treten mit einem Rastelement des Versteifungsendstücks aufweist und an seinem
entgegengesetzten Ende ein Betätigungsstück zum Betätigen des Rastarms aufweist.

Indem der erfindungsgemäße Verbinder nur einen Rastarm an der langen Seitenwand der Buchse aufweist, kann die Breite des Verbinders erheblich verringert werden, wodurch der Einbauraum des Verbinders entsprechend kleiner bemessen sein kann. Indem darüber hinaus die Verrastung des Rastarms mit nur einem Finger gelöst werden kann, kann der notwendige Einbauraum des Verbinders weiter verringert werden.

Vorzugsweise ist das Scharnier durch einen elastisch verformbaren Abschnitt gebildet, der den Rastarm einstückig mit der Buchse verbindet. Indem das Scharnier, der Rastarm und die Buchse einstückig aus einem Teil herstellbar sind, können die Fertigungskosten des Verbinders gering gehalten werden.

Erfindungsgemäß weist das Versteifungsendstück ein Paar Begrenzungswände zum Festlegen einer maximalen Bandkabelbreite sowie ein Paar Markierungen auf, vorzugsweise in Form einer Längsnut, zum Festlegen einer mininimalen Bandkabelbreite. Indem das Versteifungsendstück bzw. der "Stiffener" des erfindungsgemäßen Verbinders ein Paar Begrenzungswände und ein Paar Markierungen aufweist, kann auf einfache Weise festgestellt werden, ob ein anzubringendes Flachbandkabel die geeignete Größe aufweist. Wenn beispielsweise ein falsches Flachbandkabel oder ein Flachbandkabel mit zu großen Fertigungstoleranzen eine zu hohe Breite aufweist, kann dieser Umstand leicht festgestellt werden, da dieses zu breite Flachbandkabel nicht zwischen die Begrenzungswände des Stiffeners paßt. Wenn andererseits das Flachbandkabel eine zu geringe Breite aufweist, kann dies auch leicht festgestellt werden, da in diesem Fall zumindest eine der Markierungen aus dem Paar Markierungen nicht von dem Flachbandkabel verdeckt wird.

Vorzugsweise weist das Versteifungsendstück an einem Ende der Versteifungsplatte ein Paar Markierungselemente, vorzugsweise Aussparungen bzw. Nuten zum Überprüfen der Positionierung der ersten und letzten Leiterbahn des Bandkabels auf. Durch diese Markierungselemente kann auf einfache Weise die richtige Positionierung der Leiterbahnen durch eine optische Kontrolle überprüft werden, d.h. die erste und letzte Leiterbahn muss bündig zu dem Markierungselement liegen bzw. mit diesem fluchten oder auf einer Linie mit diesem liegen. Somit können Kontaktierungsfehler vermieden werden, da die Leiterbahnen genau positioniert werden können.

Vorzugsweise weist eines aus dem Rastelement des Versteifungsendstücks und dem Rastelement des Rastarms eine Rastöffnung und das andere eine Rastnase zum gegenseitigen in Eingriff treten auf. Indem das Versteifungsendstück bzw. der Stiffener mit dem Rastarm über eine Rastnasen/Rastöffnungs-Verrastung miteinander in Eingriff gebracht werden, wird eine sichere Verbindung zwischen dem Stiffener und der Buchse gewährleistet.

Vorzugsweise weist die Buchse oder der Rastarm einen Begrenzungsanschlag auf, um ein Verschwenken des Rastarms zu begrenzen. Indem ein Begrenzungsanschlag für den Rastarm vorgesehen ist, wird eine übermäßige Belastung des elastisch verformbaren Abschnitts bzw. des Filmscharniers verhindert, so daß dieses nicht beschädigt werden kann.

Vorzugsweise weist der Rastarm an seinem Betätigungsstück eine Vertiefung zum Betätigen mit einem Werkzeug oder einem Finger auf. Indem das Betätigungsstück des Rastarms eine Vertiefung zur Betätigung aufweist, kann das Betätigungsstück beispielsweise mittels eines Fingers auf vorteilhafte Weise betätigt werden, wobei ein Einbauraum des Verbinders in einem elektrischen/elektronischen Gerät minimal sein kann und die Betätigung auch blind, das heißt ohne Sicht auf den Rastarm durch den Monteur erfolgen kann. Es kann jedoch auch eine Vertiefung für den Eingriff mit einem Werkzeug, wie beispielsweise einem Schraubendreher vorgesehen sein, wenn der notwendige Einbauraum für den Verbinder noch geringer gestaltet werden soll.

Vorzugsweise ist das Rastelement des Versteifungsendstücks an einem Vorsprung des Versteifungsendstücks angeordnet und der Vorsprung hat einen vorgegebenen Abstand zu der Versteifungsplatte des Versteifungsendstücks, wobei eine lange Seitenwand der Buchse beim Einsetzen des Versteifungsendstücks in die Buchse in dem Zwischenraum zwischen dem Vorsprung und der Versteifungsplatte anordenbar ist.

Indem eine lange Seitenwand der Buchse beim Einsetzen des Stiffeners in die Buchse in dem Zwischenraum zwischen einem Vorsprung des Stiffeners und der Versteifungsplatte des Stiffeners angeordnet wird, erhält der zusammengebaute Verbinder eine minimale Höhe, da hierdurch das Betätigungsstück des Rastarms zwischen dem Paar Vorsprünge des Stiffeners angeordnet werden kann.

Vorzugsweise ist eine andere der einen langen Seitenwand gegenüberliegende lange Seitenwand der Buchse so ausgebildet, dass diese andere Seitenwand nicht in dem Zwischenraum zwischen dem Vorsprung und der Versteifungsplatte anordenbar ist, um hierdurch einen Verpolungsschutz zu gewährleisten.

Indem die andere lange Seitenwand beispielsweise durch eine größere Wandstärke oder durch entsprechende Vorsprünge anders als die zwischen der Versteifungsplatte und den Vorsprüngen anordenbare Seitenwand der Buchse gestaltet ist, kann ein falsches Einsetzen des Stiffeners in die Buchse vermieden werden, um einen Verpolungsschutz zu gewährleisten.

Die vorliegende Erfindung bezieht sich auch auf ein Verfahren zum Verbinden eines Bandkabels mit den folgenden Schritten:
Freilegen der Leiter des Bandkabels an einem Ende des Bandkabels;
Anbringen des Endes des Bandkabels an einem Versteifungsendstück;
Bereitstellen einer rechteckigen Buchse mit Kontaktelementen für die Aufnahme des Endes des Bandkabels mit dem daran angebrachten Versteifungsendstück, um die Leiter des Bandkabels mit den Kontaktelementen der Buchse in Kontakt zu bringen;
Anordnen eines schwenkbaren Rastarms an einer langen Seitenwand der Buchse;
Anordnen eines Rastelements an einem Ende des Rastarms zum in Eingriff treten mit einem Rastelement des Versteifungsendstücks und eines Betätigungsstücks an dem entgegengesetzten Ende des Rastarms.

Vorzugsweise wird das Bandkabel durch Kleben an dem Versteifungsendstück angebracht.

Indem das Bandkabel einfach mit dem Versteifungsendstück verklebt wird, wird ein einfaches Verbindungsverfahren zwischen dem Bandkabel und dem Versteifungsendstück bzw. Stiffener geschaffen.

Erfindungsgemäß umfasst das Verfahren des weiteren das Anordnen von Begrenzungswänden und Markierungen an dem Versteifungsendstück zum Festlegen einer maximalen und minimalen Bandkabelbreite.

Vorzugsweise umfasst das Verfahren auch das Anordnen von Markierungselementen an einem Ende der Versteifungsplatte zum Überprüfen der Positionierung der Leiterbahnen des Bandkabels.

Der erfindungsgemäße Verbinder dient vorzugsweise dem Verbinden eines Bandkabels mit einer Schaltkreistafel.

Dabei wird die Buchse so an der Schaltkreistafel angebracht, dass der Rastarm entweder im wesentlichen parallel zu der Schaltkreistafel angeordnet ist oder der Rastarm im wesentlichen rechtwinklig zu der Schaltkreistafel angeordnet ist. Indem die Buchse entweder parallel zu der Schaltkreistafel oder rechtwinklig zu der Schaltkreistafel auf dieser angeordnet wird, wird ein benötigter Einbauraum minimiert.

Die vorliegende Erfindung wird nachfolgend anhand von Zeichnungen bevorzugter Ausführungsformen beispielshaft näher erläutert.

Figur 1 zeigt einen bevorzugten erfindungsgemäßen Verbinder im zusammengesteckten Zustand.

Figur 2 zeigt eine Buchse mit dem Rastarm.

Figur 3 zeigt einenn Stiffener ohne Flachbandkabel.

Figur 4 zeigt den Stiffener von der Unterseite.

Figur 5 zeigt einen vergrößerten Ausschnitt des Stiffeners von der Unterseite gesehen.

Wie in Figur 1 gezeigt ist, ist ein Flachbandkabel 2 an dem Stiffener 1 angebracht, so daß das Flachbandkabel zwischen Begrenzungswänden 15 angeordnet ist, wie in Figur 3 und 4 gezeigt ist. Der Stiffener 1 dient dabei der Versteifung bzw. Verstärkung des Endes des Bandkabels 2, so daß dieses Ende zum sicheren Kontaktieren in die Buchse 3 eingesetzt werden kann. Dabei werden die Leiter des Flachbandkabels mit Kontaktelementen 37 der Buchse 3 in Kontakt gebracht. Diese Kontaktelemente 37 sind hierzu auf federnde Weise in einer Öffnung der Buchse 3 angeordnet, so daß die Kontaktelemente 37 aufgrund der Federkraft sich in ständigem Kontakt mit jeweils einem Leiter des Flachbandkabels befinden, wenn der Stiffener 1 so in die Buchse 3 eingesetzt ist, daß Stiffener 1 und Buchse 3 miteinander verrastet sind.

Das Flachbandkabel 2 wird an einer Versteifungsplatte 11 des Stiffeners 1 durch Kleben mit einem geeigneten Kleber wie beispielsweise dem Kleber Nr. 5516B der Fa. Sekisui angebracht, nachdem die Leiter des Flachbandkabels 2 vorher freigelegt wurden. Die Versteifungsplatte 11 wird dann zusammen mit dem daran angebrachten Ende des Flachbandkabels 2 in die Öffnung der Buchse 3 eingesetzt.

Der Stiffener 1 weist des weiteren an seinem rückwärtigen Ende ein Paar Griffstücke 14 zum Greifen mit zwei Fingen auf, um den Stiffener 1 mit dem daran angebrachten Flachbandkabel 2 auf einfache Weise in die Buchse 3 einzusetzen bzw. aus dieser herauszuziehen.

Darüber hinaus weist der Stiffener 1 ein Paar Vorsprünge 12 auf, die an einem vorderen Ende Rastöffnungen 13 aufweisen zum Verrasten mit Rastnasen 32 eines Rastarms 31 der Buchse 3.

Wenn der Stiffener 1 mit dem daran angebrachten Flachbandkabel 2 in die Öffnung der Buchse 3 eingesetzt wird, wird eine lange Seitenwand 38a der Buchse 3 in einem Zwischenraum zwischen dem Paar Vorsprünge 12 und der Versteifungsplatte 11 des Stiffeners 1 aufgenommen. Die entgegengesetzte lange Seitenwand 38b der Buchse 3 hat eine größere Wandstärke, so daß diese lange Seitenwand 38b nicht in dem Zwischenraum zwischen dem Paar Vorsprünge 12 und der Versteifungsplatte 11 angeordnet werden kann. Hierdurch wird auf einfache Weise ein Verpolungsschutz gewährleistet, da der Stiffener 1 nicht verkehrt herum in die Buchse 3 eingesetzt werden kann. Die lange Seitenwand 38b der Buchse 3 muß hierzu nicht über die gesamte Länge eine größere Wandstärke aufweisen, es reicht aus, wenn die lange Seitenwand 38b lediglich (nicht gezeigte) Vorsprünge aufweist, um ein Einsetzen der langen Seitenwand 38b in dem Zwischenraum zwischen dem Paar Vorsprünge 12 und der Versteifungsplatte 11 des Stiffeners 1 zu verhindern.

Die Rastnase 32 des Rastarms 31 ist an einer rückwärtigen Seite abgeschrägt, um ein leichtes Einklicken der Rastöffnungen 13 der Vorsprünge 12 beim Einschieben des Stiffeners 1 in die Buchse 3 zu ermöglichen. Darüber hinaus ist ein vorderes Ende der Rastnase 32 gerade, das heißt ohne Abschrägung ausgebildet, um ein sicheres Halten des Stiffeners 1 nach dem Einrasten der Rastnase 32 in die Öffnungen 13 des Stiffeners zu gewährleisten.

Zum Entfernen des Stiffeners 1 aus der Buchse 3 muß der Rastarm 31 durch Betätigen des Betätigungsstücks 33 so verschwenkt werden, daß die Rastnasen 32 durch eine elastische Verformung eines elastischen Abschnitts 34 bzw. Filmscharniers so verschwenkt wird, daß die Rastnasen 32 aus den Öffnungen 13 des Stiffeners 1 heraustreten. Zum einfachen und raumsparenden Betätigen des Betätigungsstücks 33 des Rastarms 31 ist das Betätigungsstück 33 mit einer Vertiefung bzw. Griffmulde 36 versehen. Diese Griffmulde 36 hat vorzugsweise die Form einer Fingerspitze. Es kann jedoch anstelle der Griffmulde 36 auch eine (nicht gezeigte) Nut für den Eingriff mit einem Schraubendreher vorgesehen sein.

Wie am besten in Figur 4 gezeigt ist, ist der Stiffener 1 mit Begrenzungswänden 15 und Markierungen 16 versehen. Die Begrenzungswände 15 gewährleisten, daß ein zu breites Flachbandkabel 2 nicht an dem Stiffener 1 angebracht werden kann. Darüber hinaus ermöglichen die Markierungen 16 ein Erfassen eines zu schmalen Flachbandkabels 2. Hierdurch kann leicht festgestellt werden, wenn ein falsches Flachbandkabel 2 verwendet wird bzw. wenn ein Flachbandkabel 2 zu hohe Fertigungstoleranzen aufweist.

Die Markierungen 16 werden auf einfache Weise durch eine Nut hergestellt, die an dem gegossenen Stiffener 1 bereits vorhanden ist, wie am besten in Figur 5 gezeigt ist.

Des weiteren weist ein Ende der Versteifungsplatte 11 ein Paar Nuten bzw. Aussparungen 17 auf, um eine genaue Positionierung von Leiterbahnen 21, 22 des Flachbandkabels 2 zu ermöglichen bzw. um ein falsches nicht passendes Flachbandkabel 2 zu indentifizieren. Indem das Flachbandkabel 2 so positioniert wird, dass die Nuten 17 jeweils mit der ersten und letzten Leiterbahn 21, 22 fluchten bzw. bündig sind, kann eine korrekte Kontaktierung des Stiffeners 1 in der Buchse 2 gewährleistet werden.

Eine übermäßige Belastung des elastischen Abschnitts 34 bzw. Filmscharniers wird durch einen Begrenzungsanschlag 35 verhindert, der ein Verschwenken des Rastarms 31 begrenzt, wie in Figur 2 gezeigt ist.

Sowohl der Stiffener 1 als auch die Buchse 2 werden aus einem geeigneten Kunststoffmaterial einstückig gegossen.

Vorzugsweise wird die Buchse 3 entweder aufrecht stehend, d.h. rechtwinklig zu einer Platine auf einer Platine angebracht oder liegend, d.h. parallel zu der Platine an einer Platine angebracht, um hierdurch eine Verbindung zwischen der Platine und dem Flachbandkabel 2, d.h. eine sogenannte Board-to-Cable-Verbindung zu schaffen. Diese Board-to-Cable-Verbindung kann beispielsweise für Busverbindungen innerhalb eines Computers, eines Fernsehgeräts oder jedem anderen elektronischen Gerät verwendet werden.

Erfindungsgemäß wird somit ein Verbinder für ein Flachbandkabel geschaffen, der einen minimalen Einbauraum in einem elektrischen/elektronischen Gerät benötigt und eine sehr kleine Baugröße hat, um auf geringstem Raum untergebracht zu werden. Darüber hinaus kann dieser Verbindung auch an schwer zugänglichen Stellen eingesetzt werden, da eine Verpolungsschutz vorgesehen ist und ein Entriegeln der Verrastung mit nur einem Finger bzw. einem entsprechenden Werkzeug wie beispielsweise einem Schraubendreher auch bei sehr engen Raumverhältnissen auf einfache Weise erfolgen kann. Darüber hinaus sind die Herstellungskosten sehr gering, da das Flachbandkabel 2 lediglich mit einem Stiffener 1 verklebt wird. Dabei wird ein ungeeignetes Flachbandkabel 2 aufgrund der Begrenzungswände 15 und der Markierungen 16 schnell erkannt, so daß eine Ausschußrate bei der Fertigung so gering wie möglich gehalten werden kann.

Die Erfindung ist nicht auf das hier gezeigte Ausführungsbeispiel beschränkt, sondem kann insbesondere mit folgenden Abwandlungen ausgebildet sein:
Die Griffstücke 14 können weggelassen werden, wenn ein Einbauraum äußerst klein sein soll, wobei die Baugruppe bestehend aus dem Stiffener 1 und dem Bandkabel 2 dann an dem Bandkabel 2 bzw. an der Versteifungsplatte 11 gegriffen werden kann.
Ein Verpolungsschutz kann auch durch entsprechende Vorsprünge an dem Stiffener 1 und/oder in der Öffnung der Buchse 3 vorgesehen sein.

### Bezugszeichenliste

- 1: Versteifungsendstück
- 2: Bandkabel
- 21: erste Leiterbahn
- 22: zweite Leiterbahn
- 3: Buchse
- 11: Versteifungsplatte
- 12: Vorsprung
- 13: Rastöffnung
- 14: Griffstück
- 15: Begrenzungswand
- 16: Markierung
- 17: Markierungselement
- 31: Rastarm
- 32: Rastnase
- 33: Betätigungsstück
- 34: Filmscharnier
- 35: Begrenzungsanschlag
- 36: Vertiefung
- 37: Kontaktelement
- 38a, b: lange Seitenwand
- 39a, b: kurze Seitenwand

## Patentansprüche

1. Verbinder für ein Bandkabel (2) mit:
einem Versteifungsendstück (1) zum Versteifen eines Endes des Bandkabels (2) mit einer Versteifungsplatte (11) zum Anbringen des Endes des Bandkabels (2),
einer rechteckigen Buchse (3) mit einer langen Seitenwand (38a, 38b) und einer kurzen Seitenwand (39a, 39b) und Kontaktelementen (37), die in einer Öffnung der Buchse (3) angeordnet sind, und
einem schwenkbaren Rastarm (31), der an einer langen Seitenwand (38a) der Buchse (3) angebracht ist und ein Scharnier (34) aufweist, um ein Verschwenken des Rastarms (31) zu ermöglichen, wobei der Rastarm (31) an einem Ende ein Rastelement (32) zum in Eingriff treten mit einem Rastelement (13) des Versteifungsendstücks (1) aufweist und an seinem entgegengesetzten Ende ein Betätigungsstück (33) zum Betätigen des Rastarms (31) aufweist,
**dadurch gekennzeichnet**, das
das Versteifungsendstück (1) ein Paar Begrenzungswände (15) zum Festlegen einer maximalen Bandkabelbreite sowie ein Paar Markierungen (16), vorzugsweise in Form einer Längsnut, zum Festlegen einer mininimalen Bandkabelbreite aufweist.

2. Verbinder nach Anspruch 1, wobei das Scharnier (34) durch einen elastisch verformbaren Abschnitt gebildet ist, der den Rastarm (31) einstückig mit der Buchse (3) verbindet.

3. Verbinder nach einem der vorherigen Ansprüche, wobei das Versteifungsendstück (1) an einem Ende der Versteifungsplatte (11) ein Paar Markierungselemente (17), vorzugsweise Aussparungen bzw. Nuten, zum Überprüfen der Positionierung der ersten und letzten Leiterbahn (21, 22) des Bandkabels (2) aufweist.

4. Verbinder nach einem der vorherigen Ansprüche, wobei eines aus dem Rastelement (13) des Versteifungsendstücks (1) und dem Rastelement (32) des Rastarms (31) eine Rastöffnung (13) und das andere eine Rastnase (32) zum gegenseitigen in Eingriff treten aufweist.

5. Verbinder nach einem der vorherigen Ansprüche, wobei die Buchse (3) oder der Rastarm (31) einen Begrenzungsanschlag (35) aufweist, um ein Verschwenken des Rastarms (31) zu begrenzen.

6. Verbinder nach einem der vorherigen Ansprüche, wobei der Rastarm (31) an seinem Betätigungsstück (33) eine Vertiefung (36) zum Betätigen mit einem Werkzeug oder einem Finger aufweist.

7. Verbinder nach einem der vorherigen Ansprüche, wobei das Rastelement (13) des Versteifungsendstücks (1) an einem Vorsprung (12) des Versteifungsendstücks (1) angeordnet ist und der Vorsprung (12) einen vorgegebenen Abstand zu der Versteifungsplatte (11) des Versteifungsendstücks (1) hat, wobei eine lange Seitenwand (38a) der Buchse (3) beim Einsetzen des Versteifungsendstücks (1) in die Buchse (3) in dem Zwischenraum zwischen dem Vorsprung (12) und der Versteifungsplatte (11) anordenbar ist.

8. Verbinder nach Anspruch 7, wobei eine andere der einen langen Seitenwand (38a) gegenüberliegende lange Seitenwand (38b) der Buchse (3) so ausgebildet ist, dass diese andere Seitenwand (38b) nicht in dem Zwischenraum zwischen dem Vorsprung (12) und der Versteifungsplatte (1) anordenbar ist, um hierdurch einen Verpolungsschutz zu gewährleisten.

9. Verfahren zum Herstellen eines Verbinders für ein Bandkabel (2) mit den folgenden Schritten:
Bereitstellen eines Versteifungsendstücks (1) zum Versteifen eines Endes des Bandkabels (2) mit einer Versteifungsplatte (11) zum Anbringen des Endes des Bandkabels (2);
Bereitstellen einer rechteckigen Buchse (3) mit Kontaktelementen (37) für die Aufnahme des Endes des Bandkabels (2), um die Leiter des Bandkabels (2) mit den Kontaktelementen (37) der Buchse (3) in Kontakt zu bringen;
Anordnen eines schwenkbaren Rastarms (31) an einer langen Seitenwand (38a) der Buchse (3);
Anordnen eines Rastelements (32) an einem Ende des Rastarms (31) zum in Eingriff treten mit einem Rastelement (13) des Versteifungsendstücks (1) und eines Betätigungsstücks (33) an dem entgegengesetzten Ende des Rastarms (31);
Anordnen von einem Paar Begrenzungswänden (15) zum Festlegen einer maximalen Bandkabelbreite; und
Anordnen eines Paars Markierungen (16) zum Festlegen einer minimalen Bandkabelbreite.

10. Verfahren zum Verbinden eines Bandkabels (2) unter Verwendung eines Verbinders nach den Ansprüchen 1 bis 8 mit den folgenden Schritten:
Freilegen der Leiter des Bandkabels (2) an einem Ende des Bandkabels (2);
Kontrollieren der maximalen Bandkabelbreite anhand dem Paar Begrenzungswände (15);
Kontrollieren der minimalen Bandkabelbreite anhand dem Paar Markierungen (16);
Anbringen des Endes des Bandkabels (2) an dem Versteifungsendstück (1);
Einführen des Versteifungsendstücks (1) in die Buchse (3) des Verbinders, um die Leiter des Bandkabels (2) mit den Kontaktelementen (37) der Buchse (3) in Kontakt zu bringen und den Rastarm (31) an dem Rastelement (13) des Versteifungsendstücks (1) einzurasten.

11. Verfahren nach Anspruch 10, wobei das Bandkabel (2) durch Kleben an dem Versteifungsendstück (1) angebracht wird.

12. Verfahren nach einem der Ansprüche 10 bis 11, des weiteren mit Anordnen von Markierungselementen (17) an einem Ende einer Versteifungsplatte (11) des Versteifungsendstücks (1) zum Überprüfen der Positionierung der ersten und letzten Leiterbahn (21, 22) des Bandkabels (2), vorzugsweise durch Ausbilden von Nuten bzw. Aussparungen.

13. Verwendung eines Verbinders nach den Ansprüchen 1 bis 8 zum Verbinden eines Bandkabels (2) mit einer Schaltkreistafel.

14. Verwendung nach Anspruch 13, wobei die Buchse (3) so an der Schaltkreistafel angebracht wird, dass der Rastarm (31) im wesentlichen parallel zu der Schaltkreistafel angeordnet ist.

15. Verwendung nach Anspruch 13, wobei die Buchse (3) so an der Schaltkreistafel angebracht wird, dass der Rastarm (31) im wesentlichen rechtwinklig zu der Schaltkreistafel angeordnet ist.

## Claims

1. Connector for a ribbon cable (2) with:
a stiffening end piece (1) for stiffening one end of the ribbon cable (2) with a stiffening plate (11) for attaching the end of the ribbon cable (2),
a rectangular socket (3) with a long side wall (38a, 38b) and a short side wall (39a, 39b) and contact elements (37), which are arranged in an opening of the socket (3), and
a pivotable latching arm (31), which is fitted on a long side wall (38a) of the socket (3) and has a hinge (34) in order to make it possible for the latching arm (31) to pivot, the latching arm (31) having, at one end, a latching element (32) in order to come into engagement with a latching element (13) of the stiffening end piece (1) and has, at its opposite end, an actuating piece (33) for actuating the latching arm (31),
**characterized in that**
the stiffening end piece (1) has a pair of delimiting walls (15) for fixing a maximum ribbon cable width and a pair of markings (16), preferably in the form of a longitudinal groove, for fixing a minimum ribbon cable width.

2. Connector according to Claim 1, the hinge (34) being formed by an elastically deformable section, which connects the latching arm (31) integrally to the socket (3).

3. Connector according to one of the preceding claims, the stiffening end piece (1) having, at one end of the stiffening plate (11), a pair of marking elements (17), preferably cutouts or grooves, for checking the positioning of the first and last conductor track (21, 22) of the ribbon cable (2).

4. Connector according to one of the preceding claims, either the latching element (13) of the stiffening end piece (1) or the latching element (32) of the latching arm (31) having a latching opening (13) and the other latching element having a latching tab (32) for mutual engagement purposes.

5. Connector according to one of the preceding claims, the socket (3) or the latching arm (31) having a delimiting stop (35) in order to delimit a pivoting action of the latching arm (31).

6. Connector according to one of the preceding claims, the latching arm (31) having, on its actuating piece (33), a depression (36) for actuation with a tool or a finger.

7. Connector according to one of the preceding claims, the latching element (13) of the stiffening end piece (1) being arranged on a projection (.12) of the stiffening end piece (1), and the projection (12) having a predetermined distance from the stiffening plate (11) of the stiffening end piece (1), with it being possible for a long side wall (38a) of the socket (3) to be arranged in the interspace between the projection (12) and the stiffening plate (11) when the stiffening end piece (1) is inserted into the socket (3).

8. Connector according to Claim 7, another long side wall (38b), which is opposite the first long side wall (38a), of the socket (3) being designed in such a way that said other side wall (38b) cannot be arranged in the interspace between the projection (12) and the stiffening plate (1) in order to thereby ensure protection against polarity reversal.

9. Method for producing a connector for a ribbon cable (2) having the following steps:
provision of a stiffening end piece (1) for stiffening one end of the ribbon cable (2) with a stiffening plate (11) for attaching the end of the ribbon cable (2);
provision of a rectangular socket (3) with contact elements (37) for accommodating the end of the ribbon cable (2) in order to bring the conductors of the ribbon cable (2) into contact with the contact elements (37) of the socket (3);
arrangement of a pivotable latching arm (31) on a long side wall (38a) of the socket (3);
arrangement of a latching element (32) at one end of the latching arm (31) in order to come into engagement with a latching element (13) of the stiffening end piece (1) and an actuating piece (33) at the opposite end of the latching arm (31);
arrangement of a pair of delimiting walls (15) for fixing a maximum ribbon cable width; and
arrangement of a pair of markings (16) for fixing a minimum ribbon cable width.

10. Method for connecting a ribbon cable (2) using a connector according to Claims 1 to 8 having the following steps:
exposing the conductors of the ribbon cable (2) at one end of the ribbon cable (2);
controlling the maximum ribbon cable width using the pair of delimiting walls (15);
controlling the minimum ribbon cable width using the pair of markings (16);
attachment of the end of the ribbon cable (2) to the stiffening end piece (1);
insertion of the stiffening end piece (1) into the socket (3) of the connector in order to bring the conductors of the ribbon cable (2) into contact with the contact elements (37) of the socket (3) and in order to latch the latching arm (31) in on the latching element (13) of the stiffening end piece (1).

11. Method according to Claim 10, the ribbon cable (2) being fitted on the stiffening end piece (1) by means of adhesive bonding.

12. Method according to either of Claims 10 and 11, furthermore with arrangement of marking elements (17) at one end of a stiffening plate (11) of the stiffening end piece (1) for checking the positioning of the first and last conductor track (21, 22) of the ribbon cable (2), preferably by means of forming grooves or cutouts.

13. Use of a connector according to Claims 1 to 8 for connecting a ribbon cable (2) using a circuit board.

14. Use according to Claim 13, the socket (3) being fitted on the circuit board in such a way that the latching arm (31) is arranged substantially parallel to the circuit board.

15. Use according to Claim 13, the socket (3) being fitted on the circuit board in such a way that the latching arm (31) is arranged substantially at right angles with respect to the circuit board.

## Revendications

1. Connecteur pour un câble ruban (2) comportant :
un embout de renforcement (1) destiné à renforcer une extrémité du câble ruban (2) avec une plaque de renforcement (11) en vue de la mise en place de l'extrémité du câble ruban (2),
une fiche rectangulaire (3) avec une paroi latérale longue (38a, 38b) et une paroi latérale courte (39a, 39b) ainsi que des éléments de contact (37) qui sont disposés dans un orifice de la fiche (3) et
un bras d'encliquetage pivotant (31) qui est mis en place au niveau d'une paroi latérale longue (38a) de la fiche (3) et présente une charnière (34) afin de permettre un pivotement du bras d'encliquetage (31), dans lequel ledit bras d'encliquetage (31) présente, au niveau d'une extrémité, un élément d'encliquetage (32) destiné à venir en prise avec un élément d'encliquetage (13) de l'embout de renforcement (1) et présente, au niveau de son extrémité opposée, une pièce d'actionnement (33) destinée à l'actionnement du bras d'encliquetage (31),
**caractérisé en ce que**
l'embout de renforcement (1) présente une paire de parois de délimitation (15) destinées à déterminer une largeur maximale de câble ruban ainsi qu'une paire de repères (16), de préférence sous la forme d'une rainure longitudinale, destinés à déterminer une largeur minimale de câble ruban.

2. Connecteur selon la revendication 1, dans lequel la charnière (34) est formée par une section déformable élastiquement qui connecte le bras d'encliquetage (31) d'un seul tenant avec la fiche (3).

3. Connecteur selon l'une quelconque des revendications précédentes, dans lequel l'embout de renforcement (1) présente, au niveau d'une extrémité de la plaque de renforcement (11), une paire d'éléments de repère (17), de préférence des évidements ou des rainures, destinés à la vérification du positionnement de la première et de la dernière piste conductrice (21, 22) du câble ruban (2).

4. Connecteur selon l'une quelconque des revendications précédentes, dans lequel n'importe lequel de l'élément d'encliquetage (13) de l'embout de renforcement (1) ou de l'élément d'encliquetage (32) du bras d'encliquetage (31) présente un orifice d'encliquetage (13) et l'autre présente un ergot d'encliquetage (32) en vue de la mise en prise réciproque.

5. Connecteur selon l'une quelconque des revendications précédentes, dans lequel la fiche (3) ou le bras d'encliquetage (31) présente une butée de limitation (35) afin de limiter un pivotement du bras d'encliquetage (31).

6. Connecteur selon l'une quelconque des revendications précédentes, dans lequel le bras d'encliquetage (31) présente, au niveau de sa pièce d'actionnement (33), un renfoncement (36) destiné à l'actionnement au moyen d'un outil ou d'un doigt.

7. Connecteur selon l'une quelconque des revendications précédentes, dans lequel l'élément d'encliquetage (13) de l'embout de renforcement (1) est disposé au niveau d'une saillie (12) de l'embout de renforcement (1) et ladite saillie (12) présente un écartement prédéfini par rapport à la plaque de renforcement (11) de l'embout de renforcement (1), dans lequel une paroi latérale longue (38a) de la fiche (3) peut être disposée dans l'espace intermédiaire entre la saillie (12) et la plaque de renforcement (11) lors de l'introduction de l'embout de renforcement (1) dans la fiche (3).

8. Connecteur selon la revendication 7, dans lequel une autre paroi latérale longue (38b) de la fiche (3) opposée à une paroi latérale longue (38a) est conçue de telle façon que cette autre paroi latérale (38b) ne peut pas être disposée dans l'espace intermédiaire entre la saillie (12) et la plaque de renforcement (1) afin de garantir ainsi une protection contre l'inversion de polarité.

9. Procédé d'établissement d'une connexion pour un câble ruban (2) comportant les étapes suivantes :
mise à disposition d'un embout de renforcement (1) destiné au renforcement d'une extrémité du câble ruban (2) avec une plaque de renforcement (11) en vue de la mise en place de l'extrémité du câble ruban (2) ;
mise à disposition d'une fiche rectangulaire (3) comportant des éléments de contact (37) pour le logement de l'extrémité du câble ruban (2) afin de mettre les conducteurs du câble ruban (2) en contact avec les éléments de contact (37) de la fiche (3) ;
disposition d'un bras d'encliquetage pivotant (31) au niveau d'une paroi latérale longue (38a) de la fiche (3) ;
disposition d'un élément d'encliquetage (32) au niveau d'une extrémité du bras d'encliquetage (31) destiné à la mise en prise avec un élément d'encliquetage (13) de l'embout de renforcement (1) et d'une pièce d'actionnement (33) au niveau de l'extrémité opposée du bras d'encliquetage (31) ;
disposition d'une paire de parois de délimitation (15) destinées à déterminer une largeur maximale de câble ruban ;
disposition d'une paire de repères (16) destinés à déterminer une largeur minimale de câble ruban.

10. Procédé de connexion d'un câble ruban (2) en utilisant un connecteur selon l'une quelconque des revendications 1 à 8 comportant les étapes suivantes :
dénudage des conducteurs du câble ruban (2) au niveau d'une extrémité du câble ruban (2),
contrôle de la largeur maximale de câble ruban au moyen de la paire de parois de délimitation (15) ;
contrôle de la largeur minimale de câble ruban au moyen de la paire de repères (16) ;
mise en place de l'extrémité du câble ruban (2) au niveau de l'embout de renforcement (1) ;
introduction de l'embout de renforcement (1) dans la fiche (3) du connecteur afin de mettre les conducteurs du câble ruban (2) en contact avec les éléments de contact (37) de la fiche (3) et d'encliqueter le bras d'encliquetage (31) au niveau de l'élément d'encliquetage (13) de l'embout de renforcement (1).

11. Procédé selon la revendication 10, dans lequel le câble ruban (2) est mis en place au niveau de l'embout de renforcement (1) via collage.

12. Procédé selon l'une quelconque des revendications 10 à 11, en outre avec disposition d'éléments de repère (17) au niveau d'une extrémité d'une plaque de renforcement (11) de l'embout de renforcement (1) en vue de la vérification du positionnement de la première et de la dernière piste conductrice (21, 22) du câble ruban (2), de préférence via conception de rainures ou d'évidements.

13. Utilisation d'un connecteur selon l'une quelconque des revendications 1 à 8 en vue de la connexion d'un câble ruban (2) avec une plaquette à circuit imprimé.

14. Utilisation selon la revendication 13, dans laquelle la fiche (3) est mise en place au niveau de la plaquette à circuit imprimé de telle façon que le bras d'encliquetage (31) est disposé pour l'essentiel parallèlement à la plaquette à circuit imprimé.

15. Utilisation selon la revendication 13, dans laquelle la fiche (3) est mise en place au niveau de la plaquette à circuit imprimé de telle façon que le bras d'encliquetage (31) est disposé pour l'essentiel perpendiculairement à la plaquette à circuit imprimé.
